# FASCICULE DE BREVET EUROPEEN

(11) **EP 1 030 785 B1**
(45) Date de publication et mention de la délivrance du brevet: **02.10.2002**
(21) Numéro de dépôt: 98939719.5
(22) Date de dépôt: 20.07.1998
(51) Int. Cl.: B42D 1/00

(54) **STRUCTURE DE LIVRE**
BUCHSTRUKTUR
BOOK STRUCTURE

(30) Priorité: 14.11.1997 IT PD970262
(43) Date de publication de la demande: 30.08.2000
(73) Titulaire: Zanardi Editoriale S.P.A., 35127 Padova (IT); Gallimard Jeunesse, 75328 Paris Cedex 07 (FR)
(72) Inventeur: ZANARDI, Rodolfo, I-35100 Padova (IT)
(74) Mandataire: Casalonga, Axel
(86) Numéro de dépôt international: FR9801587
(87) Numéro de publication internationale: WO99025564

(56) Documents cités:
- US-A- 4 618 166

## Description

La présente invention concerne une structure de livre.

Comme on l'a noté dans le domaine de l'édition, il est souvent nécessaire de satisfaire deux exigences opposées.

D'un côté, on veut obtenir un livre de dimensions prévues et de l'autre côté, réaliser des pages où sont imprimées des illustrations ou des textes pour lesquels une vision adéquate exige des formats de pages plutôt importants.

Ceci est particulièrement vrai dans l'édition de livres destinés aux enfants, et dans l'édition de manuels portables ou de poche.

Le brevet US-A-4618166 décrit un livre dont les feuillets sont fixés par une couture et dont certains présentent, à l'état déplié, des dimensions dépassant celles de la couverture. Une fente verticale sépare cependant les parties dépassantes.

Le but principal de la présente invention est de réaliser une structure de livre répondant à deux exigences opposées: des dimensions réduites d'encombrement du livre hors tout, et la possibilité de contenir des feuillets de dimensions importantes.

Pour respecter la tâche principale, un des buts de la présente invention est de réaliser une structure de livre dans laquelle les feuillets dont les dimensions dépassent celles de la couverture du livre peuvent être consultés par l'usager, de façon simple et rapide.

Un autre but de la présente invention est de réaliser une structure de livre pouvant être produite facilement avec des procédés techniques automatisés.

Un autre but de la présente invention et de réaliser une structure de livre particulièrement robuste et adaptée pour l'emploi de manuels de poche ou pour le voyage.

Un but ultérieur de la présente invention est de réaliser une structure de livre particulièrement polyvalente par rapport aux domaines d'emploi auxquels elle peut être dédiée.

Le but suivant, mais non le dernier, de la présente invention, est de présenter une structure de livre réalisable avec des technologies éprouvées.

Telle que revendiquée, la structure de livre comprend, regroupées sous une couverture, un certain nombre de pages reliées, dont au moins certaines d'entre elles sont constituées par des feuillets dont les dimensions dépassent celles de la couverture. De plus, chaque feuillet a une partie extérieure collée à des feuillets adjacents et présente par rapport au sens de lecture, une ligne de pliage verticale s'étendant sur toute la hauteur dudit feuillet et coïncidant avec la ligne droite du dos du livre pour définir des faces adjacentes et au moins une ligne de pliage horizontale. De cette manière, le feuillet présente un état de recouvrement dans lequel sa surface est totalement recouverte par la couverture et un état déplié dans lequel au moins une partie du feuillet dépasse la surface recouverte par la couverture à partir du bord inférieur et/ou supérieur de cette dernière.

Les caractéristiques et avantages ultérieurs de la présente invention seront présentés principalement par la description de trois de ses formes de réalisation illustrées, à titre indicatif et sans limitation de leur portée, dans les tableaux joints de plans et figures, dans lesquels :
la fig. 1 illustre l'axonométrie d'un livre avec une structure selon la présente invention;
la fig. 2 illustre la projection orthogonale d'une partie du livre de la figure 1;
la fig. 3 illustre l'axonométrie du livre de la fig. 1 en phase d'assemblage;
la fig. 4 illustre une projection orthogonale d'un composant du livre de la fig. 1;
la fig. 5 illustre l'axonométrie des détails de la fig. 4;
les fig. 6 et 7 illustrent l'axonométrie en projection orthogonale des phases d'assemblage des composants du livre de la figure 1;
la fig. 8 illustre l'axonométrie d'un livre avec une structure selon l'invention, dans une seconde forme de réalisation;
la fig. 9 illustre la projection orthogonale d'un détail du livre de la figure 8;
la fig. 10 est une autre projection orthogonale du détail de la figure 9 ;
la fig. 11 illustre l'axonométrie d'un livre avec une structure selon la présente invention, dans sa troisième forme de réalisation;
la fig. 12 illustre une projection orthogonale ultérieure du livre de la figure 11;
la fig. 13 illustre une projection orthogonale d'un composant du livre de la figure 11;

Avec une référence particulière aux figures 1 à 7, un livre avec une structure selon la présente invention, dans une première forme de réalisation, est marqué dans sa totalité avec le numéro 10.

Le livre 10 comprend un certain nombre de pages reliées, rassemblées sous une couverture 11.

Chacune de ces pages est constituée par un feuillet 12 dont les dimensions dépassent celles de la couverture 11 et qui forme un cahier une fois replié. La partie extérieure 13 du cahier est collée aux feuillets 12 adjacents et correspondants.

Le feuillet 12 présente, relativement au sens de lecture. une ligne de pliage verticale 14 coïncidant avec la ligne droite au dos 15 du livre 10 pour définir deux faces 16 adjacentes, et une ligne de pliage 17 horizontale destinée à permettre de replier les parties en dépassement 18 sur les parties dont la surface est recouverte par la couverture 11, permettant de donner au feuillet 12 deux états de fonctionnement.

En particulier, le feuillet 12 présente un état plié de recouvrement dans lequel il est totalement couvert par la couverture 11, et un état déplié dans lequel, précisément, on peut le voir aussi frontalement par sa partie 18 dépassant la couverture 11 elle-même, à sa partie inférieure.

Dans ce cas, la ligne de pliage horizontale 17 coïncide substantiellement avec le bord inférieur de la couverture 11 mais, dans d'autres cas, elle peut également coïncider avec le bord supérieur de ladite couverture.

En se référant particulièrement aux figures 8 à 10, un livre avec la structure selon la présente invention dans sa seconde forme de réalisation, est indiqué en totalité par le numéro 100.

Le livre 100 comprend également, réunies dans une couverture non indiquée sur la figure, un certain nombre de pages dont chacune est constituée par un feuillet 102 de dimensions dépassant, celles de la couverture, la partie extérieure du cahier étant collée à des feuillets 102 correspondants et adjacents. Chacun des feuillets 102 présente dans ce cas, par rapport au sens de lecture, une ligne de pliage verticale 103 coïncidant avec la ligne du dos du livre 100 pour définir deux faces 104 adjacentes et deux lignes de pliage horizontales, respectivement 105 et 106, parallèles entre elles, destinées à permettre respectivement le recouvrement des parties 107 et 108, dépassant les parties inférieure et supérieure de la surface de recouvrement de la couverture. Dans ce cas également le feuillet 102 présente deux états de fonctionnement distincts dont un en recouvrement où les parties en dépassement 107 et 108 sont superposées l'une à l'autre, entièrement à l'intérieur de la surface de recouvrement de la couverture, et un état déplié dans lequel le feuillet 102 est lisible à sa partie frontale sur toute sa surface, y compris les parties en dépassement 107 et 108. Avec une référence particulière aux figures 11 à 13, un livre avec une structure selon la présente invention dans sa troisième forme de réalisation, est indiqué en totalité par le numéro 200. Également dans ce cas, le livre 200 comprend un certain nombre de pages rassemblées sous une couverture 201, chacune des dites pages étant constituée par un feuillet 202 dont les dimensions dépassent celles de la couverture 201.

Chacun des feuillets 202 présente la partie extérieure du cahier collée aux feuillets 202 correspondants et adjacents, et il est doté, dans le sens de l'écriture, d'une ligne de pliage. verticale 203 coïncidant substantiellement avec la ligne droite du dos pour réaliser deux faces adjacentes, et deux lignes de pliage horizontales parallèles entre elles, respectivement 204 et 205, destinées à permettre le recouvrement des parties en dépassement à l'extérieur de la couverture 201, aussi bien à la partie inférieure que supérieure, et numérotées respectivement 206 et 207.

En particulier, dans ce cas, la distance entre les lignes de pliage horizontales 204 et 205 est telle qu'à l'état plié, les bords externes inférieur et supérieur des parties 206 et 207, sont adjacents.

En pratique, on a constaté que la présente invention a apporté une solution pour remplir la tâche et atteindre les buts prévus.

En fait, on doit observer la façon dont la structure du livre, selon la présente invention, permet précisément la réalisation de livres d'après les dimensions hors-tout prévues dans lesquelles, toutefois, on peut relier des pages constituées par des feuillets ayant même des formats importants.

En outre on doit observer la façon dont le pliage de tels feuillets permet à l'usager de passer de l'état plié à l'état déplié pour l'exploitation permettant la lecture et vice versa. d'une façon simple et rapide.

On doit encore observer que la structure du livre, selon la présente invention, se montre particulièrement indiquée pour la réalisation de livres destinés aux enfants, ou de manuels de poche.

## Revendications

1. Structure de livre (10; 100; 200) comprenant, regroupées sous une couverture (11; 201), un certain nombre de pages reliées, dont au moins certaines d'entre elles sont constituées par des feuillets (12; 102; 202) dont les dimensions dépassent celles de la couverture **caractérisée en ce que** chaque feuillet (12; 102; 202) a une partie extérieure (13) collée à des feuillets adjacents et présente par rapport au sens de lecture, une ligne de pliage verticale (14; 103; 203) s'étendant sur toute la hauteur dudit feuillet (12; 102; 202) et coïncidant avec la ligne droite du dos (15) du livre (10; 100; 200) pour définir des faces adjacentes (16; 104) et au moins une ligne de pliage horizontale (17; 105, 106; 204, 205), de sorte que le feuillet présente un état de recouvrement dans lequel sa surface est totalement recouverte par la couverture (11; 201) et un état déplié dans lequel au moins une partie (18; 107, 108; 206, 207) du feuillet dépasse la surface recouverte par la couverture à partir du bord inférieur et/ou supérieur de cette dernière.

2. Structure de livre selon la revendication 1, **caractérisée en ce que** le feuillet (12; 102; 202) comprend une ligne de pliage horizontale (17; 105, 106; 204, 205), coïncidant avec le bord inférieur ou supérieur de ladite couverture (11; 201).

3. Structure de livre selon la revendication 1, **caractérisée en ce que** chaque feuillet (102; 202) présente deux lignes de pliage horizontales (105, 106; 204, 205) parallèles entre elles de sorte que ledit feuillet (102, 202) à l'état déplié, présente des parties (107, 108; 206, 207) dépassant aussi bien du bord inférieur que du bord supérieur de la couverture (201).

4. Structure de livre selon la revendication 3, **caractérisée en ce que** les deux lignes de pliage horizontales (204, 205) de chacun desdits feuillets (202) sont telles que les bords libres supérieur et inférieur du feuillet (202) dépassant la couverture (201) en phase de dépliage, se retrouvent adjacents en phase de recouvrement.

## Patentansprüche

1. Buchstruktur (10; 100; 200) mit einer bestimmten Anzahl von verbundenen Seiten, die in einem Einband (11; 201) zusammengefasst sind, und von denen wenigstens bestimmte unter ihnen von Blättern (12; 102; 202) gebildet sind, deren Abmessungen die Abmessungen des Einbands überragen, **dadurch gekennzeichnet, dass** jedes Blatt (12; 102; 202) einen äußeren Abschnitt (13) besitzt, der an benachbarte Blätter angeklebt ist, und in Bezug auf die Leserichtung eine senkrechte Falzlinie (14; 103; 203), die sich über die gesamte Höhe des Blatts (12; 102; 202) erstreckt und mit der senkrechten Linie des Rückens (15) des Buchs (10; 100; 200) übereinstimmt, um benachbarte Flächen (16; 104) zu bilden, und wenigstens eine waagrechte Falzlinie (17; 105, 106; 204, 205) aufweist, so dass das Blatt einen Bedeckungszustand, in dem seine Oberfläche vollständig von dem Einband (11; 201) bedeckt wird, und einen entfalteten Zustand aufweist, in dem wenigstens ein Abschnitt (18; 107, 108; 206, 207) des Blatts die von dem Einband überdeckte Fläche ausgehend vom unteren und/oder oberen Rand des letzteren überragt.

2. Buchstruktur nach Anspruch 1, **dadurch gekennzeichnet, dass** das Blatt (12; 102; 202) eine waagrechte Falzlinie (17; 105, 106; 204, 205) aufweist, die mit dem unteren oder oberen Rand des besagten Einbands (11; 201) übereinstimmt.

3. Buchstruktur nach Anspruch 1, **dadurch gekennzeichnet, dass** jedes Blatt (102; 202) zwei waagrechte Falzlinien (105, 106; 204, 205) aufweist, die parallel zueinander sind, so dass das besagte Blatt (102, 202) im entfalteten Zustand Abschnitte (107, 108; 206, 207) aufweist, die ebenso den unteren Rand wie den oberen Rand des Einbands (201) überragen.

4. Buchstruktur nach Anspruch 3, **dadurch gekennzeichnet, dass** die zwei waagrechten Falzlinien (204, 205) von jedem der besagten Blätter (202) derart eingerichtet sind, dass der obere und untere freie Rand des Blatts (202), der den Einband (201) in der entfalteten Phase überragt, sich in der Phase der Bedeckung benachbart zueinander befinden.

## Claims

1. Structure for a book (10; 100; 200) comprising, assembled in a cover (11; 201), a certain number of bound pages, at least some of which consist of folios (12; 102; 202) whose dimensions extend beyond those of the cover, **characterized in that** each folio (12; 102; 202) has an exterior part (13) pasted to adjacent folios and has, with respect to the reading direction, a vertical fold line (14; 103; 203) extending over the full height of the said folio (12; 102; 202) and coinciding with the straight line of the back (15) of the book (10; 100; 200) so as to define adjacent faces (16; 104) and at least one horizontal fold line (17; 105, 106; 204, 205), so that the folio exhibits a folded-in state in which its surface area is completely covered by the cover (11; 201) and an unfolded state in which at least a part (18; 107, 108; 206, 207) of the folio extends beyond the surface covered by the cover from the lower and/or upper edge of the cover.

2. Structure for a book according to Claim 1, **characterized in that** the folio (12; 102; 202) comprises a horizontal fold line (17; 105, 106; 204, 205) coinciding with the lower or upper edge of the said cover (11; 201).

3. Structure for a book according to Claim 1, **characterized in that** each folio (102; 202) has two mutually parallel horizontal fold lines (105, 106; 204, 205) so that when unfolded, the said folio (102, 202) has parts (107, 108; 206, 207) extending beyond both the lower edge and the upper edge of the cover (201).

4. Structure for a book according to Claim 3, **characterized in that** the two horizontal fold lines (204, 205) of each of the said folios (202) are such that the upper and lower free edges of the folio (202) extending beyond the cover (201) when unfolded are adjacent when folded in.
